# FASCICULE DE BREVET EUROPEEN

(11) **EP 2 594 693 B1**
(45) Date de publication et mention de la délivrance du brevet: **29.10.2014**
(21) Numéro de dépôt: 11306509.8
(22) Date de dépôt: 17.11.2011
(51) Int. Cl.: E01C 11/14

(54) **Dispositif de réglage de la hauteur d'un coffrage pour dalles de béton**
Vorrichtung zur Höhenregulierung einer Verschalung für Betonplatten
Device for adjusting the height of a formwork for concrete slabs

(43) Date de publication de la demande: 22.05.2013
(73) Titulaire: SIFLOOR, 42350 La Talaudière (FR)
(72) Inventeur: De Rivas, Arnaud, 42480 LA FOUILLOUSE (FR)
(74) Mandataire: Dupuis, François

(56) Documents cités:
- EP-A1- 1 389 648
- EP-A1- 1 391 556
- DE-U1-202009 000 007

## Description

L'invention se rattache au secteur technique de la construction et en particulier celui relatif à la couverture de sol par des dalles en béton pouvant inclure des joints de dilatation entre les dalles.

Les dispositifs de coffrage pour dalles de béton sont connus en soi et sont fabriqués par de nombreux constructeurs. Ces dispositifs sont généralement agencés avec des plaques profilées en "L" disposées en opposition, leurs ailes venant côte à côte, et étant jointives à l'aide de moyens spécifiques de liaison. Ces plaques présentent sur leur base et en alternance des formes en découpes et en saillies horizontales dans une configuration complémentaire pour venir s'emboîter et permettre l'encastrement des formes identiques disposées sur chacune des parties planes des plaques précitées.

Ces plaques sont également agencées de manière connue avec des tiges disposées à partir des bases horizontales des plaques et à partir de leurs parois verticales en constituant des moyens de prise du béton.

Ces plaques sont liées entre elles par des moyens de boulonnage et peuvent être écartées horizontalement l'une de l'autre pour tenir compte du retrait du béton en phase de solidification et des variations de température extérieure. L'espace entre les plaques permet le positionnement de joints de dilatation.

Une telle disposition se trouve notamment décrite dans le brevet EP 1 391 556. On connaît aussi par le brevet EP 1 389 648 des appareils de même type pour le coffrage de dalles de béton intégrant à mi-hauteur sensiblement des plaques, des manchons ou inserts horizontaux de liaison entre les blocs des dalles de béton en regard.

Ainsi, le brevet EP 1 389 648 divulgue un dispositif mettant en oeuvre l'utilisation de manchons (17) transversaux pénétrant dans le béton et aussi avec des moyens de relevage (25) (26) fixés à des pièces (14). La conception de ce dispositif ne permet aucun ajustement en inclinaison sur de grandes longueurs. En outre, il n'y a aucune étanchéité au passage du béton en situation d'élévation.

Par ailleurs, le brevet EP 1 391 556 relève d'une construction sans aucune capacité de réglage en hauteur en fonction de l'épaisseur de la couche de béton coulée.

De plus, on connaît par le document DE 20 2009000007 une solution de variation en hauteur d'une plaque.

La problématique est la suivante :
Les dispositifs de coffrage pour dalles de béton ainsi connus sont établis et conçus pour constituer des modules standards de dimensions préétablies et notamment de dimensions verticales définies selon une hauteur correspondant à une épaisseur de dallage standardisée. Cela implique donc pour les opérateurs et poseurs de pouvoir disposer d'une gamme de dispositifs de coffrage de dimensions variables. A la connaissance du Demandeur, cette pratique est généralisée et ne semble pas présenter de contraintes spécifiques pour les opérateurs. A la connaissance du Demandeur, aucun fabricant de ce type de matériel, bien que la technologie soit très ancienne, ne s'est penché réellement sur cette pratique.
La raison en est peut-être, outre l'absence de besoins, il y avait une difficulté à résoudre pour concevoir et réaliser un même dispositif de coffrage pouvant être modifié dans l'une de ces dimensions caractéristiques et en particulier, celle de la hauteur.
Le Demandeur s'est donc intéressé à cette problématique et après de nombreuses recherches et essais, une solution originale a été mise en oeuvre par ce dernier. La solution est simple, pratique, peu coûteuse à mettre en oeuvre et permet une variation de hauteur du dispositif de coffrage sur une distance substantielle de plusieurs centimètres tenant compte alors des possibles variations d'épaisseur des dalles de béton en fonction des besoins de la construction.

Selon l'invention, le dispositif de réglage de la hauteur d'un coffrage de dalles de béton, du type comprenant une première et une seconde base support horizontale profilée et agencée en présentant une pluralité de formes en saillies et de découpes susceptibles de s'enchevêtrer par encastrement, les dites bases supports dans leur partie verticale recevant des tiges constituant des prises de béton, le dispositif **étant remarquable en ce que** la première base support horizontale reçoit à fixation des premiers couples d'équerres aménagés et espacés présentant une branche verticale autorisant la fixation réglable en hauteur d'une plaque verticale constitutive d'un système de rehausse, **et en ce que** la dite seconde base support est agencée avec des seconds couples d'équerres disposés en opposition des dits premiers couples d'équerres en étant disposés fixes sur la dite seconde base support, **et en ce que** les dits seconds couples d'équerres comportent une branche verticale autorisent la fixation d'une contreplaque verticale à position fixe, **et en ce que** la plaque est agencée sur sa longueur avec des lumières oblongues établies sur une partie de sa hauteur, et en ce que la contreplaque présente des ouvertures pour l'intégration d'un moyen sous forme de boulonnage permettant le réglage et la fixation de la plaque par rapport à la contreplaque, et en ce que les couples d'équerres sont agencés avec des ouvertures pour le passage des moyens de liaison et de réglage en position **et en ce que** la dite plaque présente en sa partie supérieure un plan d'appui horizontal recevant un bloc recevant des prises de béton, et en ce que le dit plan d'appui est établi sur une partie de la largeur du dit bloc en laissant libre une zone d'appui d'un moyen élévateur, et en ce que le plan d'appui horizontal de la plaque est prévu pour le positionnement dudit moyen élévateur, et en ce que la réhausse de la plaque s'effectue par un moyen élévateur comprenant une plateforme d'appui sur la ou les bases de la dite plaque et un mât récepteur d'un moyen de commande en élévation ou abaissement d'un bras support susceptible de coopérer avec le bloc disposé en bout de la plaque.

Ces caractéristiques et bien d'autres encore ressortiront bien de la suite de la description.

Pour fixer l'objet de l'invention illustré d'une manière non limitative aux figures des dessins où :
La figure 1 est une vue en perspective de ¾ du dispositif selon l'invention.
La figure 2 est une vue de dessus du dispositif selon la figure 1,
La figure 3 est une vue partielle de dessus selon la figure 1 montrant l'encastrement des bases supports,
La figure 4 est une vue de côté à caractère schématique illustrant le système de rehausse pour coffrage de dalles de béton en position basse,
La figure 5 est une vue similaire à la figure 1 après élévation de la rehausse,
La figure 6 est une vue partielle de la rehausse,
La figure 7 est une vue de face illustrant le réglage en hauteur de la rehausse par rapport aux plaques de coffrage,
La figure 8 est une vue représentant le moyen de levage ou d'abaissement de la rehausse,
La figure 9 est une vue de face du dit moyen représenté figure 8,
La figure 10 est une vue en plan du moyen selon la figure 8,
La figure 11 est une vue à caractère schématique illustrant le levage de la rehausse,
La figure 12 est une vue en variante illustrant en particulier la mise en forme des couples d'équerres et la liaison de celles-ci.
La figure 13 est vue à caractère schématique d'une autre réalisation du moyen élévateur de la rehausse.
La figure 14 est une vue en perspective de dessus du moyen élévateur dans une mise en oeuvre optimisée en complément de la figure 13.
La figure 15 est une vue du moyen élévateur selon la figure 14 et en particulier illustrant sa partie avant.
La figure 16 est une vue de dessus illustrant de manière complémentaire l'utilisation de plaques de stabilisation au sol du dispositif en fonction des éléments et forces de poussée générées par le béton.
La figure 17 est une vue partielle selon la figure 16 d'une plaque de stabilisation.
La figure 18 est une vue de dessus de la plaque de stabilisation avec le positionnement d'une bride de fixation.

Afin de rendre plus concret l'objet de l'invention, on le décrit maintenant d'une manière non limitative illustré aux figures des dessins.

Le dispositif de coffrage de dalles de béton avec joints de dilatation est référencé par (D). Il comprend sur une grande longueur deux bases supports (1) (2) horizontales profilées et agencées chacune avec une pluralité de formes en saillies (1a) (2a) et de découpes (1b) (2b) susceptibles de s'enchevêtrer par encastrement. Ces bases supports sont notamment illustrées aux figures 1 et 2. Elles reçoivent de manière connue des tiges (3) disposées en oblique et constituant des prises de béton.

Selon l'invention, la première base support (1) horizontale reçoit sur sa face apparente une pluralité de premiers couples d'équerres (4a) (4b) espacées selon la longueur de la base support (1). Les équerres (4a) (4b) d'un même couple sont espacées l'une de l'autres sensiblement. Le nombre de couples d'équerres (4a) (4b) dépend de la longueur du coffrage. Leur fixation à la base support (1) s'effectue par soudure ou autrement. A partir de leur branche verticale, les couples d'équerres permettent la fixation d'une plaque verticale (5) métallique, réalisée en tôle ou autrement. Chaque équerre (4a) (4b) présente une ouverture (4c) pour l'insertion d'un boulonnage (6) ainsi que préciser par la suite. La plaque verticale (5) est ainsi aménagée avec une pluralité de lumières oblongues (5a), verticales, en nombre correspondant au nombre de couples d'équerres (4a) (4b) précités. La partie supérieure de la plaque (5) est agencée pour recevoir un moyen (7) permettant sa réhausse ainsi qu'il sera précisé par la suite. La seconde base support (2) est également agencée pour la réception de seconds couples d'équerres (8a) (8b) destinés à être en opposition des dits premiers couples d'équerres (4a) (4b). Par leur branche verticale, le second couple d'équerres autorise la fixation d'une contreplaque (9) verticale, métallique, en tôle par exemple. Les seconds couples d'équerres (8a) (8b) et la contreplaque (9) sont également agencés avec des ouvertures (8c) (9a) circulaires pour le passage et introduction des moyens de boulonnage (6) et de blocage précités.

Dans la mise en oeuvre illustrée figure 12, les équerres (4a)(4b) et le cas échéant (8a) (8b) sont reliées entre elles en partie supérieure par un bras de liaison horizontal (4d), le bras relatif aux équerres (8a) (8b) n'étant pas représenté. Cela permet une simplification de montage et de réglage des équerres. L'ouverture (4c) est alors disposée sur le bras (4d) correspondant. Il en est de même pour les autres couples d'équerres. Ces ouvertures servent au passage du boulonnage.

Ainsi selon l'invention, la plaque (5) va pouvoir être réglée en position verticale en hauteur par rapport à la contreplaque (9) qui elle est fixe. Le réglage en hauteur en fonction des besoins s'effectue par le biais des différentes lumières oblongues (5a) qui permettent ainsi le passage des boulonnages (6). La longueur des lumières oblongues définit donc la hauteur de réglage possible entre la plaque (5) et la contreplaque (9). La dimension de la plaque (5) est donc établie par rapport à la hauteur de la contreplaque (9). Ainsi, en fonction des besoins, la plaque (5) peut-être positionnée à une hauteur à l'horizontale constante par rapport à la contreplaque, ou en inclinaison selon une légère angulation qui est autorisée justement par les dites lumières.

Dans sa partie supérieure, cette plaque (5) présente un plan d'appui (5b) horizontal sur lequel est disposé et fixé par tous moyens appropriés un bloc parallépipédique (10) recevant de part et d'autre de son plan longitudinal des tiges (11) constituant des prises de béton, ainsi disposées pour assurer un équilibrage. Selon l'invention, le plan d'appui (5b) est établi sur une partie seulement de la largeur du bloc (11) en laissant libre pour celui-ci une zone (11a) d'appui du moyen élévateur.

Le moyen d'élévation, notamment représenté aux figures 9 à 12 comprend une plateforme (12) horizontale pouvant être fixée au sol et pouvant prendre appui par une extrémité (12a) sur la base support horizontale (1). Cette plateforme reçoit un mât vertical (13) susceptible d'être agencé avec un dispositif à crémaillère ou similaire commandé par manivelle (14) et permettant l'élévation ou l'abaissement d'un bras (15) présentant en bout un bloc d'appui (16) et de soulèvement. Ce bras est susceptible d'être déplacé en hauteur sous l'action de la manivelle de toute manière connue de l'Homme de l'Art. Le bloc d'appui (16) est susceptible de venir en contact inférieur avec la base du bloc (10) récepteur du joint de dilatation. Après desserrage des moyens de réglages (6), il est ainsi possible, par l'opérateur de provoquer le relevage ou l'abaissement de la rehausse ce qui entraîne le déplacement vertical de la plaque (5) par rapport à la contreplaque (9) en augmentant la hauteur du dispositif de coffrage ainsi constitué. La manipulation de ce réglage en hauteur peut s'effectuer selon la dimension du dispositif de coffrage avec ou plusieurs moyens permettant la rehausse et régulièrement disposés et espacés par rapport à la longueur du dispositif de coffrage.

En variante de réalisation, et en fonction des plaques (5) et contreplaque (9), on pourrait concevoir sans modification de la portée de l'invention que le réglage à hauteur de la plaque (5) s'effectue uniquement manuellement.

Le moyen élévateur de la rehausse peut être agencé intérieurement avec une chaîne sans fin ou tout autre moyen équivalent qui serait associé au bras (15) récepteur du bloc d'appui (16). Sans sortir du cadre de l'invention, le bras porteur (15) peut aussi être agencé avec un autre moyen équivalent au bloc (16) pour permettre le soulèvement de la rehausse.

On se réfère maintenant à la mise en oeuvre optimisée du moyen élévateur de la rehausse représentée figures 13 à 15. La plateforme d'appui (12) reçoit un mat récepteur (13) qui dans sa partie supérieure comprend le moyen de commande (14) en élévation ou abaissement, selon la flèche F1 du bras support (15) de la rehausse. Dans cette mise en oeuvre, le bras (15) est aménagé pour permettre un léger déplacement horizontal en avant ou en arrière selon la flèche F2 par un moyen (17) du type à vis. L'extrémité avant du bras support comprend une plaque d'appui (18) susceptible de venir en appui contre la plaque (5) et plus spécifiquement sur le plan d'appui (5b) associé à la rehausse. En se référant aux figures 14 et 15, une mise en oeuvre optimisée consiste à prévoir un agencement du bras porteur (15) avec un cadre intérieur horizontal (15a) à position fixe par rapport au mât (13) en ayant une configuration en U. Un cadre extérieur (15b) horizontal en U est disposé autour du cadre intérieur précité en étant guidé et maintenu par rapport à celui-ci, à l'aide de moyens de liaison (20) de tout type connu. Le cadre extérieur présente dans sa partie de fond de son profil en U une ouverture taraudé permettant le passage de la vis de manoeuvre (17). La partie mât présente une portée (13a) aménagée avec un alésage intérieur permettant la liaison avec la vis (17). Le cadre extérieur (15b) présente dans sa partie avant une plateforme débordante (15c) horizontale sur laquelle est disposé un bloc parallélépipédique formant tasseau (21) disposé perpendiculairement par rapport à l'axe longitudinal du cadre. La largeur de ce tasseau est inférieur à la largeur de la plateforme de façon à laisser apparaître une partie (15d) débordante qui sera susceptible de venir en appui sur la partie (5b) associée à la rehausse. Le bloc (21) est monté avec une capacité de pivotement angulaire de quelques degrés par un moyen de liaison (15.e) solidaires de la plateforme (15c). Cela permet une orientation dudit bloc qui vient en appui contre la plaque (5), et permet ainsi d'améliorer la rigidité de l'ensemble du dispositif une fois monté et éviter tout effet de déformation ondulaire sur de grandes longueurs.

On se réfère maintenant aux figures 16 à 18 qui illustrent la mise en oeuvre d'un moyen complémentaire garantissant la stabilisation du dispositif en cas d'effet de poussée du béton. Ce moyen (22) est constitué pour chaque ensemble de bases supports (1) (2) par une plaque de stabilisation disposée transversalement par rapport au dispositif. Ces plaques de stabilisation (22) de grande longueur débordent de part et d'autre des bases supports (1) et (2). Elles comprennent en extrémités une ouverture circulaire (22.1) pour le positionnement d'un clou de fixation, non représenté, puis une lumière oblongue (22.2) de configuration rectangulaire susceptibles de recevoir en position une bride de serrage (23) qui est maintenue par rapport à ladite plaque par un moyen de fixation (24), à travers une lumière (23.1). Comme représenté aux dessins, les brides de serrage (23) viennent en position sur les bases supports pour assurer leur tenue et positionnement. Cela permet d'absorber les efforts de poussée dus au béton coulé.

Les avantages ressortent bien de l'invention. On souligne la simplicité du dispositif de rehausse, du dispositif de coffrage selon les besoins. Il permet un réglage affiné tenant compte aussi des variations d'horizontalité du sol et une légère amplitude d'inclinaison selon les besoins.

Le dispositif est simple à mettre en oeuvre. L'amplitude de surélévation de la plaque (5) par rapport à la contreplaque (9) peut être de plusieurs centimètres ce qui donne ainsi de larges possibilités d'utiliser le dispositif pour des épaisseurs de dalles de béton variables.

## Revendications

1. Système de réglage en hauteur d'un coffrage de dalles de béton, comprenant un coffrage de dalles de béton et un moyen élévateur pour ce coffrage, ledit coffrage comprenant une première (1) et une seconde (2) base support horizontale profilée et agencée en présentant une pluralité de formes en saillies (la-2a) et de découpes (lb-2b) susceptibles de s'enchevêtrer par encastrement, les dites bases supports dans leur partie verticale recevant des tiges (11) constituant des prises de béton, le coffrage **étant caractérisé en ce que** la première base support (1) horizontale reçoit à fixation des premiers couples d'équerres (4a) (4b) aménagés et espacés présentant une branche verticale pour la fixation réglable en hauteur d'une plaque (5) verticale constitutive d'un système de rehausse, **et en ce que** la dite seconde base support (2) est agencée avec des seconds couples d'équerres (8a) (8b) disposés en opposition des dits premiers couples d'équerres (4a-4b) en étant disposés fixes sur la dite seconde base support, **et en ce que** les dits seconds couples d'équerres comportent une branche verticale pour la fixation d'une contreplaque (9) verticale à position fixe, **et en ce que** la plaque (5) est agencée sur sa longueur avec des lumières oblongues (5a) établies sur une partie de sa hauteur, **et en ce que** la contreplaque (9) présente des ouvertures (9a) pour l'intégration d'un moyen (6) sous forme de boulonnage permettant le réglage et la fixation de la plaque par rapport à la contreplaque, et **en ce que** les couples d'équerres (4a) (4b) et (8a) (8b) sont agencés avec des ouvertures (4c) (8c) pour le passage des moyens de liaison et de réglage en position (6), **et en ce que** les bases supports (1) et (2) regroupent des tiges (3) constituées en obliques et constituant des prises de béton, **et en ce que** la dite plaque (5) présente en sa partie supérieure un plan d'appui (5b) horizontal recevant un bloc (10) recevant des prises de béton, **et en ce que** le dit plan d'appui est établi sur une partie de la largeur dudit bloc en laissant libre une zone d'appui (10a) pour ledit moyen élévateur, **et en ce que** le plan d'appui (5b) horizontal de la plaque est prévu pour le positionnement dudit moyen élévateur, étant **caractérisé en ce qu'**il comporte une plateforme (12) d'appui sur la ou les bases de la dite plaque et un mât récepteur (13) d'un moyen de commande (14) en élévation ou abaissement d'un bras support (15) susceptible de coopérer avec le bloc disposé en bout de la plaque.

2. Système selon la revendication 1 **caractérisé en ce que** les équerres (4a) (4b), (8a) (8b) sont reliées entre elles en partie supérieure par un bras de liaison horizontal présentant une ouverture pour le positionnement du moyen de boulonnage.

3. Système selon la revendication 1, **caractérisé en ce que** la plateforme d'appui (12) reçoit un mât récepteur (13) qui dans sa partie supérieure comprend le moyen de commande (14) en élévation ou abaissement, du bras support (15) de la rehausse, et **en ce que** le bras (15) est aménagé pour permettre un léger déplacement horizontal en avant ou en arrière par un moyen (17) du type à vis, et **en ce que** l'extrémité avant du bras support comprend une plaque d'appui (18) susceptible de venir en appui contre la plaque (5) et plus spécifiquement sur le plan d'appui (5b) associé à la rehausse.

4. Système selon l'une quelconque des revendications 1 et 3 **caractérisé en ce que** le bras porteur (15) est agencé avec un cadre intérieur horizontal (15a) à position fixe par rapport au mât (13) en ayant une configuration en U, et avec un cadre extérieur (15b) horizontal en U est disposé autour du cadre intérieur précité en étant guidé et maintenu par rapport à celui-ci, à l'aide de moyens de liaison (20) de tout type connu, et **en ce que** le cadre extérieur présente dans sa partie de fond de son profil en U une ouverture taraudé permettant le passage de la vis de manoeuvre (17), et **en ce que** la partie mât présente une portée (13a) aménagée avec un alésage intérieur permettant la liaison avec la vis (17), et **en ce que** le cadre extérieur (15b) présente dans sa partie avant une plateforme débordante (15c) horizontale sur laquelle est disposée un bloc parallélépipédique formant tasseau (21) disposé perpendiculairement par rapport à l'axe longitudinal du cadre, et **en ce que** la largeur de ce tasseau est inférieur à la largeur de la plateforme de façon à laisser apparaître une partie (15d) débordante qui sera susceptible de venir en appui sur la partie (5b) associée à la rehausse.

5. Système selon la revendication 4, **caractérisé en ce que** le bloc (21) est monté avec une capacité de pivotement angulaire de quelques degrés par un moyen de liaison (22) solidaires de la platefonne (15c), permettant une orientation dudit bloc qui vient en appui contre la plaque (5).

6. Système selon la revendication 1, **caractérisé en ce qu'**il comprend un moyen complémentaire garantissant la stabilisation du dispositif en cas d'effet de poussée du béton, ce moyen (22) étant constitué pour chaque ensemble de bases supports (1) (2) par une plaque de stabilisation disposée transversalement par rapport au dispositif, et **en ce que** les plaques de stabilisation (22) de grande longueur débordent de part et d'autre des bases supports (1) et (2), et comprennent en extrémités une ouverture circulaire (22.1) pour le positionnement d'un clou de fixation, puis une lumière oblongue (22.2) de configuration rectangulaire susceptibles de recevoir en position une bride de serrage (23) qui est maintenue par rapport à ladite plaque par un moyen de fixation (24) à travers une lumière (23.1), lesdites brides (23) venant en position sur les bases supports.

## Patentansprüche

1. Einstellsystem Verschalung aus Betonplatten in der Höhe, umfassend eine Verschalung aus Betonplatten ein Hebemittel für diese Verschalung, wobei die genannte Verschalung eine erste (1) und eine zweite (2) horizontale, profilierte und angeordnete Stützbasis umfasst, die eine Vielzahl von hervorstehenden Formen (1a - 2a) und Ausschnitten (1b - 2b) aufweiset, die geeignet sind, sich per Einbau zu verkeilen, wobei die genannten Stützbasen in ihrem vertikalen Teil Griffe des Betons bildende Stifte (11) aufnehmen, **wobei die Verschalung dadurch gekennzeichnet ist, dass** die horizontale erste Stützbasis (1) erste angeordnete und beabstandete Winkelpaare (4a) (4b) zur Befestigung aufnimmt, die einen vertikalen Zweig für die in der Höhe verstellbare Befestigung einer ein Erhöhungssystem bildenden vertikalen Platte (5) aufweist, **und dass** die genannte zweite Stützbasis (2) mit zweiten Winkelpaaren (8a) (8b) angeordnet ist, die gegenüber den genannten ersten Winkelpaaren (4a - 4b) angeordnet sind, welche fest auf der genannten zweiten Trägerbasis angeordnet sind, **und dass** die genannten zweiten Winkelpaare einen vertikalen Zweig für die Befestigung einer vertikalen Gegenplatte (9) in fester Position umfassen **und dass** die Platte (5) auf ihrer Länge mit länglichen Öffnungen (5a) angeordnet ist, die auf einem Teil ihrer Höhe angeordnet sind, und dass die Gegenplatte (9) Durchbrüche (9a) für den Einbau eines Mittels (6) in Form einer Verschraubung aufweist, die die Einstellung und die Befestigung der Platte im Verhältnis zur Gegenplatte aufweist, und dass die Winkelpaare (4a) (4b) und (8a) (8b) mit Durchbrüchen (4c) (8c) für den Durchgang der Verbindungs- und Einstellmittel in der Position (6) angeordnet sind **und dass** die Trägergasen (1) und (2) schräg gebildete Stifte (3) zusammenfassen, die Griffe aus Beton bilden, **und dass** die genannte Platte (5) in ihrem oberen Teil eine horizontale Stützebene (5b), die einen Griffe aus Beton aufnehmenden Block (10) aufnimmt, aufweist, **und dass** die genannte Aufstützebene auf einem Teil der Breite des genannten Blocks angeordnet ist, indem sie einen Stützbereich (10a) für das genannte Hebemittel frei lässt, **und dass** die horizontale Stützebene (5b) der Platte für die Positionierung des genannten Klebemittels vorgesehen ist, wobei sie **dadurch gekennzeichnet ist, dass** sie eine Stützplattform (12) auf der Basis oder den Basen der genannten Platte und einen Aufnahmemast (13) eines Steuermittels (14) in der Höhe oder Absenkung eines Trägerarms (15), der geeignet ist, mit dem am der Platte angeordneten Block zusammenzuwirken, umfasst.

2. System gemäß Anspruch 1, **dadurch gekennzeichnet, dass** die Winkel (4a) (4b), (8a) (8b) untereinander im oberen Teil durch einen horizontalen Verbindungsarm verbunden sind, der eine öffnung für die Positionierung des Verschraubungsmittels aufweist.

3. System gemäß Anspruch 1, **dadurch gekennzeichnet, dass** die Stützplattform (12) einen Aufnahmemast (13) aufnimmt, der in seinem oberen Teil das Steuermittel (14) in der Höhe oder der Absenkung des Trägerarms (15) des Aufsatzes umfasst und dass der Arm (15) angeordnet ist, um eine leichte Verschiebung nach vorne oder nach hinten durch ein Mittel (17) vom Typ mit Schraube zu erlauben und dass das vordere Ende des Trägerarms eine Stützplatte (18) umfasst, die gegen die Platte (5) und ganz speziell auf der dem Aufsatz zugeordneten Stützplatte (5b) zum Aufstützen kommen kann.

4. System gemäß Anspruch 1 bis 3, **dadurch gekennzeichnet, dass** der Trägerarm (15) mit einem inneren horizontalen Rahmen (15a) in fester Position im Verhältnis zum Mast (13) angeordnet ist, indem er eine Konfiguration in U-Form hat, und mit einem äußeren horizontalen Rahmen (15b) in U-Form um den vorgenannten inneren Rahmen angeordnet ist und dabei im Verhältnis zu diesem mithilfe von Verbindungsmitteln (20) von jedem bekannten Typ geführt und gehalten ist, und dass der äußere Rahmen in seinem Bodenteil seines Profils in U-Form eine Öffnung mit Gewinde aufweist, die den Durchgang der Steuerschraube (17) zulässt, und dass der Mastteil eine Tragweite (13a) aufweist, die mit einer inneren Bohrung versehen ist, die die Verbindung mit der Schraube (17) ermöglicht, und dass der äußere Rahmen (15b) in seinem vorderen Teil eine horizontale überstehende Plattform (15c) aufweist, auf der ein quaderförmiger Block angeordnet ist, der eine im Verhältnis zur Längsachse des Rahmens lotrechte Leiste (21) bildet und dass die Breite dieser Leiste derart kleiner ist als die Breite der Plattform, dass ein überstehender Teil (15d) frei gelassen wird, der geeignet ist, auf den dem Aufsatz zugeordneten Teil (5b) zum Aufstützen zu kommen.

5. System gemäß Anspruch 4, **dadurch gekennzeichnet, dass** der Block (21) mit einer winkelförmigen Schwenkkapazität von einigen Grad durch ein mit der Plattform (15c) fest verbundenes Verbindungsmittel (22) montiert ist, das eine Ausrichtung des genannten Blocks ermöglicht, der gegen die Platte (5) zum Aufliegen kommt.

6. System gemäß Anspruch 1, **dadurch gekennzeichnet, dass** es ein komplementäres Mittel umfaßt, das die Stabilisierung der Vorrichtung für den Fall einer Schubwirkung des Betons garantiert, wobei dieses Mittel (22) für jede Struktur aus Stützbasen (1) (2) durch eine Stabilisierungsplatte gebildet ist, die transversal im Verhältnis zur Vorrichtung angeordnet ist, und dass die Stabilisierungsplatten (22) großer Länge auf jeder Seite der Stützbasen (1) und (2) überstehen und an den Enden eine kreisförmige Öffnung (22.1) für die Positionierung eines Befestigungsnagels und dann eine längliche Öffnung (22.2) mit rechteckiger Konfiguration umfassen, die geeignet sind, in der Position einen Spannflansch (23) aufzunehmen, der im Verhältnis zu der genannten Platte durch ein Befestigungsmittel (24) durch eine Öffnung (23.1) gehalten zu werden, wobei die genannten Flansche (23) auf die Trägerbasen positioniert werden.

## Claims

1. Height adjustment system for concrete slab formwork which includes a concrete slab formwork and a lifting device for this formwork ; the said formwork includes an initial (1) and a secondary (2) support base which is profiled and implemented by presenting projecting forms and (1a-2a) and cut-outs (1b-2b) that can be intermeshed by means of engagement, the said support bases accommodate shafts in their vertical parts (11) which constitute concrete plugs, the formwork is **characterised by** the fact that the first horizontal support base (1) accommodates the attachment of the first angle brackets (4a) (4b) which are arranged and spaced apart, presenting a vertical limb, which allows height-adjustable attachment with a vertical plate (5) which constitutes a lifting system, and by the fact that the said second support base (2) is implemented with more angle brackets (8a) (8b) which are on the opposite side of the said first angle brackets (4a-4b), and by the fact that the said second angle brackets that include a vertical limb for attaching a fixed vertical piece of backplate (9), and by the fact that (5) is implemented along its length with oblong lights (5a) positioned on a part of its vertical section, and by the fact that the backplate (9) has openings (9a) for the integration of a medium (6) in the form of bolting which allows adjusting and attaching the plate to the backplate, and by the fact that the angle brackets (4a) (4b) and (8a) (8b) are installed with openings (4c) (8c) for the passage of connection equipment and for the adjustment of position (6), and by the fact the support bases (1) and (2) include the shafts (3) which are oblique in shape and constitute concrete plugs, and by the fact that the said plate (5) has on its upper part, a horizontal support plane (5b) that can accommodate a block that can accommodate concrete plugs, and by the fact that the said support plane is established on a part of the width of the said block by leaving a support zone free (10a) for the lifting device, and by the fact that the horizontal support plan (5b) (5b) of the plate is provided for the positioning of the said lifting device, it being **characterised by** the fact that it includes a support (12) on the base(s) of the said plate and a (13) receiver mast (14) as a means for controlling the elevation or lowering of a support arm (15) that can cooperate with the block provided at the end of the plate.

2. System as per claim 1 **characterised by** the fact that the angle brackets (4a) (4b), (8a) (8b) are interconnected at their upper parts by a horizontal connection arm which has an for positioning the bolting tool.

3. System as per claim 1, **characterised by** the fact that the support platform (12) can accommodate a receiver mast (13) which, in its part includes the device for controlling the (14) elevation or lowering, of the support arm (15) of the lifting, and by the fact that the arm (15) is positioned so as to allow a slight horizontal movement in the front or behind by the use of a (17) screw device, and by the fact that the front end of the support arm includes a support plate (18) that can provide support against the plate (5) band more specifically on the support plane (5b) associated to the lifting.

4. System as per any of the claims from between I and 3 **characterised by** the fact that the carrying arm (15) is installed with a interior horizontal frame (15a) in a fixed position in relation to the mast (13) in a U configuration, and with a horizontal exterior frame (15b) in U shape is provide around the said interior frame and is guided and maintained in position in relation to the latter using connection devices (2) of any known type, and by the fact that the exterior frame presents, in the bottom part of its U-shaped profile, a threaded opening that allows using an adjustment spindle (17), and by the fact that the mast presents a (13a) span with internal boring that allows connecting it using the screw (17), and by the fact that the exterior frame (15b) presents in its front part, a horizontal projecting platform (15c) on which a parallelepipedal block is placed (21), which forms a bracket that is positioned perpendicularly in relation to the longitudinal axis of the frame, and by the fact that the width of this bracket is lesser than the width of the platform, in order to leave a projecting part (15d) visible, which can support the part (5b) associated with the lifting.

5. System as per claim 4, **characterised by** the fact that the block (21) is mounted with an angular pivoting capacity of a few degrees, through a connection device which are part of the platform (15c), and allow orienting the said block, which provides support the plate (5).

6. System as per claim 1, **characterised by** the fact that it includes an additional device that ensures the stabilisation of the device in case of a concrete push effect, this device (22) consists of, for each set of support bases, (1) (2) a stabilisation plate which is provided transversally in relation to the device, and by the fact that the long stabilisation plates (22) project out of the support bases on either side (1) and (2), and include at the ends, a circular opening (22.1) for the positioning of an attachment screw for an oblong light (22.2) in a rectangular configuration that can accommodate, in its current position, a tensioning clamp (23) which is maintained in relation to the said plate using an attachment (24) and a light (23.1), since the said flanges (23) are in position on the support bases.
